# EUROPÄISCHE PATENTANMELDUNG

(11) **EP 0 172 935 A1**
(43) Veröffentlichungstag der Anmeldung: **05.03.1986**
(21) Anmeldenummer: 84110315.3
(22) Anmeldetag: 30.08.1984
(51) Int. Cl.: F16K 1/30

(54) **Sicherheits-Gasströmungsregler**

(71) Anmelder: Fang, Ruey Feng, Yiung-Kang Hsiang Tainan Hsien (TW)
(72) Erfinder: Fang, Ruey Feng, Yiung-Kang Hsiang Tainan Hsien (TW)
(74) Vertreter: Müller, Gerd

(57) **Zusammenfassung**

57 Ein Sicherheits-Gasströmungsregler setzt sich zusammen aus: einem Ventilkörper (1), einer Gasaustritts-Absperrautomatik (2), einer Regel- und Einstellmechanik (3), einem Stopfen (4) und einem Einstellelement (5) sowie aus einem Sicherheitsventil (6), wobei von der Gasaustritts-Absperrmechanik im Falle eines Gasaustritts der Gasdurchlaß sofort abgesperrt und geschlossen wird.

## Beschreibung

Die Erfindung betrifft einen Sicherheits-Gasströmungsregler bestehend aus einem Ventilkörper, einer im oberen Teil des Ventilkörpers angeordneten Regel- und Einstellmechanik, die ein Ventilnadelelement aufweist, aus einem Sicherheitsventil, das auf einer Seite des Ventilkörpers angeordnet ist, sowie aus einer Gasaustritts-Absperrmechanik.

Gas zählt heute zu den wichtigsten Energiequellen in der Welt und zwar wegen seines hohen ökonomischen Wertes und wegen seiner Verfügbarkeit. Unglücklicherweise gibt es im Zusammenhang mit Gas eine sehr große Anzahl von Unrälien, für die es im wesentlichen die nachstehena aufgefünrten Ursachen und Gründe gibt:
- Sehr stark korrodierter Schweißanschluß des Gasbehälters.
- Rißbildungen in der Rohrleitung zwischen Gasbehälter und Gasherd.
- Beschädigung des mit dem Gasbehälter verbundenen Ventiles des Gasherdes.
- Beschädigung des Gasbehälter-Regelventils.
- Beschädigung des Gasbehälter-Sicherheitsventils.
- Keine feste Rohrleitungsverbindung zwischen Gasherd und Gasbehälter.

Um die Unfallgefahr zu verringern, sind Sicherheitsefnrichtungen der verschiedensten Ausführungen vorgeschlagen worden, die jedoch die nachstehend aufgeführten Nachteile aufweisen:
- Die Sicherheitseinrichtung ist eine komplizierte Konstruktion; sie kann deshalb im Falle einer Beschädigung nur sehr schwer repariert werden.
- Die Sicherheitseinrichtung ist zwischen dem Ventil des Gasherdes und dem Regelventil des Gasbehälters angeordnet und kann deshalb auch einen Gasaustritt dann nicht verhindern, wenn ein solcher nicht zwischen dem Gasherd und der Sicherheitseinrichtung, sondern an anderer Stelle erfolgt.
- Die bekannten Sicherheitseinrichtungen sind sehr teuer. Ihre Verbreitung scheitert an den hohen Anschaffungskosten.

Der Erfindung liegt die Aufgabe zugrunde, einen Sicherheits-Gasströmungsregler vorzuschlagen, der von seiner Konstruktion und Ausführung her so beschaffen ist, daß er einen Gasaustritt wirksam verhindert und der eine Gasaustrittssicherungsmechanik aufweist, die dafür sorgt, daß bei Gasaustritt der aus dem Gasbehälte herausführende Gasstrom auch abgesperrt wird. Dabei soll der Sicherheits-Gasströmungsregler in Konstruktion und Ausführung einfach gehalten sein sowie auf wirtschaftliche Art hergestellt und produziert werden können.

Zur Lösung dieser Aufgabe wird ein Sicherheits-Gasströmungsregler der eingangs genannten Art vorgeschlagen, ° der gekennzeichnet ist durch ein Rohr mit einem eingearbeiteten Durchlaß, mit einer unten befindlichen Axialbohrung sowie mit Radialbohrungen, die in der Rohrwandung angeordnet sind, eine innerhalb des Rohres angeordnete Kugel, eine oben auf dem Rohr angeordnete Buchse mit einer Zentralbohrung, durch die das Ventilnadelelement der Regel- und Einstellmechanik geführt ist sowie eine Dichtung im oberen Teil der Buchse.

In zweckmäßiger Weiterbildung der Erfindung wird ferner vorgeschlagen, daß auf dem Ventilnadelelement über dessen Länge zwei Dichtungen angeordnet sind, daß ein Ventilsitz mit zwei Ausnehmungen und mit einer Zentralbohrung vorgesehen ist, durch die sich das Ventilnadelelement erstreckt, daß eine Abschlußkappe mit zwei Vorsprüngen vorgesehen ist, welche in die Ausnehmungen des Ventilsitzes derart eingreifen, daß die Abschlußkappe gegenüber dem Ventilsitz axial bewegt und verfahren werden kann, wobei die Abschlußkappe mit einer Zentralbohrung zur Aufnahme des Ventilnadelelementes versehen ist, daß eine Feder zwischen der Abschlußkappe und dem Ventilsitz angeordnet ist und daß in der Zentralbohrung der Abschlußkappe ein Befestigungselement gelagert ist, das mit dem oberen Ende des Ventilnadelelementes verschraubt ist.

Als vorteilhaft hat sich erwiesen, daß unterhalb des Ventilsitzes ein Drehgriff angeordnet ist, der eine Mittelbohrung zur Durchführung des Ventilnadelelementes aufweist.

Zweckmäßigerweise wird das Ventilnadelelement durch ein Einstellelement mit einem drehbaren Teil hindurchgeführt. Mit dem unteren Ende des drehbaren Teiles ist ein Stopfen in axialer Richtung kraftschlüssig verbunden. Die Axialbohrung des Rohres weist einen größeren Durchmesser auf als die Radialbohrungen.

Ein Ausführungsbeispiel der Erfindung wird nachstehend anhand der Zeichnung näher erläutert. Es zeigen
Figur 1 eine perspektivische Darstellung eines Sicherheits-Gasströmungsreglers als bevorzugtes Ausführungsbeispiel der Erfindung,
Figur 2 einen Schnitt durch den Sicherheits-Gasströmungsregler,
Figur 3 eine Sprengdarstellung des Sicherheits-Gasströmungsreglers und
Figur 4 einen Detailschnitt in vergrößerter Darstellung, wobei die Dichtungen und die Ventilnadel gezeigt werden.

Die Zeichnung - insbesondere die Fig. 1, 2 und 3 - läßt erkennen, daß zum Sicherheits-Gasströmungsregler die nachstehend aufgeführten Konstruktionselemente gehören: ein Ventilkörper 1, eine Gasaustritts-Absperrautomatik 2, eine Regel- und Einstellmechanik 3, ein Einstellelement 5 und ein Sicherheitsventil 6. Die Gasaustritts-Absperrautomatik 2 besteht aus einem Rohr 21, aus einer Kugel 22, aus einer Buchse 24 sowie aus einer Dichtung 25. Zur Regel- und Einstellmechanik 3 gehören eine Abschlußkappe 31, ein Befestigungselement 32, eine Feder 33, ein Ventilsitz 34 und ein Ventilnadelelement 35. Dem Ventilnadelelement 35 sind zwei Dichtungen 36 zugeordnet.

Das Sicherheitsventil 6 besteht aus einer Buchse 63, aus einer Feder 62 und aus einer Abschlußkappe 61. Konstruktion und Aufbau des Sicherheitsventiles 6 sind für das Fachgebiet gut bekannt und brauchen deshalb nicht in aller Ausführlichkeit beschrieben zu werden.

Wie aus den Fig. 2 und 3 zu erkennen ist, weist der Ventilkörper 1 in seinem unteren Teil eine Bohrung 11 auf, desgleichen auch eine Austrittsöffnung 12, die mit der Bohrung 11 in Verbindung steht. Die Gasaustritts-Absperrautomatik 2 ist in der Bohrung 11 angeordnet. Das Rohr 21 weist einen Durchlaß 211 und darüber hinaus in seiner Wandung die beiden Radialbohrungen 213 und 214 auf. Am unteren Ende des Rohres 21 befindet sich eine Axialbohrung 212. Der Durchmesser der Axialbohrung 212 ist größer als der Durchmesser der beiden Radialbohrungen 213 und 214. Die Buchse 24, die einmal eine Zentralbohrung 241 und unten eine gekrümmte Ausnehmung aufweist, ist oben auf dem Rohr 21 angeordnet. Eine Dichtung 23 mit einer öffnung 231 ist in die Buchse 24 eingesetzt. Die Kugel 22 befindet sich im Durchlaß 211 des Rohres 21. Oben auf der Buchse 24 ist die Dichtung 25 angeordnet.

Das in der Mitte des Einstellelementes 5 angeordnete drehbare Teil 51 steht mit dem Einstellelement 5 in Gewindeeingriff. Das untere Ende des drehbaren Teiles 51 greift in den Stopfen 4 ein, während das obere Ende mit einem Drehgriff 52 versehen ist.

Der zur Regel- und Einstellmechanik 3 gehörende Ventilsitz 34 weist zwei Ausnehmungen 341 auf zwei einander gegenüberliegenden Seiten und einen im Durchmesser kleineren Abschnitt 342 am unteren Teil auf. Dieser Ventilsitz 34 ist oben am Drehgriff 52 angeordnet. Die Abschlußkappe 31 ist auf dem Ventilsitz 34 derart aufgesetzt, daß seine Vorsprünge 311 in die Ausnehmungen 341 des Ventilsitzes 34 hineinragen. Zwischen der Abschlußkappe 31 und dem Ventilsitz 34 ist eine Feder 33 derart angeordnet, daß die Abschlußkappe 31 gegenüber dem Ventilsitz 34 bewegt werden kann. Das Ventilnadelelement 35 ist durch die Mittelbohrung 312 der Abschlußkappe 31, die Feder 33 und die Mittelbohrung 521 des Drehgriffs 52 in die Mittelbohrung 511 des Einstellelementes 5 hineingeführt. Das hat zur Folge, daß das untere Ende des Ventilnadelelementes 35 bis in die Zentralbohrung 241 der Buchse 24 hineinreicht, während das obere Ende des Ventilnadelelementes 35 an das Befestigungselement 32 geschraubt ist.

Aus Figur 4 ist zu erkennen, daß die Mittelbohrung 511 des drehbaren Teiles 51 kleiner ist als die Mittelbohrung 41 des Stopfens 4. Die Dichtungen 36 sind somit im Bereich der Mittelbohrungen 41 angeordnet. Die Schraubenfeder 33 wirkt mit einer nach oben gerichteten Kraft auf die Abschlußkappe 31, die dann ihrerseits wiederum das Ventilnadelelement 35 hochzieht. Weil auf den Durchmesser bezogen die Dichtungen 36 größer sind als die Mittelbohrung 511, wird das Ventilnadelelement 35 am Herausziehen gehindert. Die Dichtungen 36 sind darüber hinaus so konstruiert und ausgelegt, daß sie einen Gasaustritt nach außen verhindern.

Zur Inbetriebnahme müssen das untere Ende des Ventilkörpers 1 mit einem (nicht dargestellten) Gasbehälter und die Austrittsöffnung 12 des Ventilkörpers 1 über einen Gummischlauch oder über eine ähnliche Verbindung mit einem (nicht dargestellten) Gasherd verbunden werden. Nach Herstellung der erforderlichen Verbindung ist der Drehgriff 52 zu drehen, der seinerseits dann wiederum eine Drehbewegung des drehbaren Teiles 51 verursacht, wobei als Folge davon der Stopfen 4 hochgefahren wird und Gas durch die Axialbohrung 212 sowie durch die Radialbohrungen 213 und 214 des Rohres 21 in die Bohrung 11 strömen kann. Die Axialbohrung 212 sowie die Radialbohrungen 213 und 214 sind derart konstruiert und ausgelegt, daß die durchströmenden Strömungsmengen einander gleich sind.

Im Falle eines Gasaustritts ist der außerhalb des Sicherheits-Gasströmungsreglers vorhandene Druck viel kleiner als der Druck im Inneren des Gasbehälters, was bewirkt, daß die Kugel 22 gegen die Dichtung 23 der Buchse 24 gedrückt wird. Damit wird dann ein weiterer Gasaustritt aus dem Gasbehälter verhindert. Nach dem Abstellen des Gasaustritts und seiner Ursachen kann der Drehgriff 52 gedreht werden, damit das Ventilnadelelement 35 die Kugel 22 wieder nach unten drücken und dadurch den Durchlaß 211 öffnen kann.

Soll, beispielsweise beim Wechseln des Gasbehälters, eine große Gasmenge aus dem Gasbehälter abgelassen werden, dann strömt diese große Gasmenge durch den Durchlaß 211 des Rohres 21. Um zu verhindern, daß die Kugel 22 gegen die Dichtung 23 der Buchse 24 gedrückt wird, muß das Befestigungselement 32 in einer tiefer gelegenen Position angeordnet werden, damit die Kugel 22 mit dem unteren Ende des Ventilnadelelementes 35 in Kontakt und dadurch der Durchlaß geöffnet bleibt.

## Patentansprüche

1. Sicherheits-Gasströmungsregler bestehend aus einem Ventilkörper, einer im oberen Teil des Ventilkörpers angeordneten Regel- und Einstellmechanik, die ein Ventilnadelelement aufweist, aus einem Sicherheitsventil, das auf einer Seite des Ventilkörpers angeordnet ist, sowie aus einer Gasaustritts-Absperrmechanik, gekennzeichnet durch ein Rohr (21) mit einem eingearbeiteten Durchlaß (211) mit einer unten befindlichen Axialbohrung (212) sowie mit Radialbohrungen (213, 214), die in der Rohrwandung angeordnet sind, eine innerhalb des Rohres (21) angeordnete Kugel (22), eine oben auf dem Rohr (21) angeordnete Buchse (24) mit einer Zentralbohrung (241), durch die das Ventilnadelelement (35) der Regel- und Einstellmechanik (3) geführt ist sowie eine Dichtung (23) im oberen Teil der Buchse (24).

2. Sicherheits-Gasströmungsregler nach Anspruch 1, dadurch gekennzeichnet , daß auf dem Ventilnadelelement (35) über dessen Länge zwei Dichtungen (36) angeordnet sind, daß ein Ventilsitz (34) mit zwei Ausnehmungen (341) und mit einer Zentralbohrung (345) vorgesehen ist, durch die sich das Ventilnadelelement (35) erstreckt, daß eine Abschlußkappe (31) mit zwei Vorsprüngen (311) vorgesehen ist, welche in die Ausnehmungen (341) des Ventilsitzes (34) derart eingreifen, daß die Abschlußkappe (31) gegenüber dem Ventilsitz (34) axial bewegt und verfahren werden kann, wobei die Abschlußkappe (31) mit einer Zentralbohrung zur Aufnahme des Ventilnadelelementes (35) versehen ist, daß eine Feder (33) zwischen der Abschlußkappe (31) und dem Ventilsitz (34) angeordnet ist und daß in der Zentralbohrung der Abschlußkappe (31) ein Befestigungselement gelagert ist, das mit dem oberen Ende des Ventilnadelelementes (35) verschraubt ist.

3. Sicherheits-Gasströmungsregler nach Anspruch 2, dadurch gekennzeichnet , daß unterhalb des Ventilsitzes (34) ein Drehgriff (52) angeordnet ist, der eine Mittelbohrung (521) zur Durchführung des Ventilnadelelementes (35) aufweist.

4. Sicherheits-Gasströmungsregler nach einem der Ansprüche 1 bis 3, dadurch gekennzeichnet, daß das Ventilnadelelement (35) durch ein Einstellelement (5) mit einem drehbaren Teil (51) hindurchgeführt ist.

5. Sicherheits-Gasströmungsregler nach Anspruch 4, dadurch gekennzeichnet , daß mit dem unteren Ende des drehbaren Teiles (51) ein Stopfen (4) in axialer Richtung kraftschlüssig verbunden ist.

6. Sicherheits-Gasströmungsregler nach einem der Ansprüche 1 bis 5, dadurch gekennzeichnet, daß die Axialbohrung (212) des Rohres (21) einen größeren Durchmesser aufweist als die Radialbohrungen (213, 214).
